# EUROPÄISCHE PATENTSCHRIFT

(11) **EP 1 284 115 B1**
(45) Veröffentlichungstag und Bekanntmachung des Hinweises auf die Patenterteilung: **26.09.2007**
(21) Anmeldenummer: 02017510.5
(22) Anmeldetag: 06.08.2002
(51) Int. Cl.: A47C 1/03

(54) **Armlehne für Stühle, insbesondere Bürodrehstühle**
Armrest for chairs, in particular office-chairs
Accoudoir pour chaises, notamment chaises de bureau

(30) Priorität: 09.08.2001 DE 20112915 U; 10.05.2002 DE 20207375 U
(43) Veröffentlichungstag der Anmeldung: 19.02.2003
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, Hans-Jochen

(56) Entgegenhaltungen:
- DE-U- 29 809 099
- DE-U- 29 901 666
- US-A- 5 415 459
- US-A- 5 641 203
- US-A- 5 876 097
- US-A- 6 017 091

## Beschreibung

Die Erfindung betrifft eine Armlehne, die auf einem Armlehnenträgerständer insbesondere höhenverstellbar befestigt ist, und die zweischalig ausgebildet eine Armlehnenunter- und eine -oberschale sowie ein Einsatzstück in einem Hohlraum zwischen beiden aufweist, wobei die Oberschale insbesondere eine gepolsterte Auflage für den Arm aufweist, wobei in der von Armlehnenober- und Armlehnenunterschale gebildeten Schale der Armlehne ein Einsatzkörper angeordnet ist, der gegenüber der Breite des Hohlraumes schmaler ausgebildet ist, der über Mittel zum Befestigen mit dem Armlehnenständer fest verbunden ist, und der über Mittel zum Befestigen mit dem Armlehnenständer fest verbunden ist, wobei Einsatzkörper sowie die Mittel zum Befestigen derart ausgebildet sind, dass dem Einsatzkörper in der Schale hinreichend Lose für seine Bewegbarkeit verbleibt.

Armlehnen für Sessel und Stühle sind an sich bekannt. Insbesondere Drehstühle in Büros werden häufig mit solchen Armlehnen ausgestattet, die mittels eines Armlehnenständers an den Sitzträger des Stuhles angesetzt werden und im wesentlichen horizontal von der Rückenlehne abstehen. Auf dem Armlehnenständer ist eine Armauflage vorgesehen, deren Oberseite in aller Regel eine Polsterung aufweist, um einem Unterarm eine komfortablere Auflage zu geben. Dabei kann der Armlehnenträger so ausgebildet sein, dass die Armlehne höhenverstellbar ist; solche Armlehnen sind aus DE 299 01 666 oder DE 298 09 099 bekannt, wobei letztere in im wesentlichen horizontaler Ebene verschwenkbar ist. Die US-A-5,641,203 offenbart eine weitere Ausgestaltung, bei der die aus einer Armlehnenoberschale und eine -unterschale zusammengefügte Armlehne in der Schale eine Einsatzstück aufweist, das mit dem Armstützenträger verbunden eine Längsverschiebung und eine Verschwenkung der Armlehne zulässt. In gleicher Weise ist die Armlehne nach US-A-5,876,097 zweischalig aufgebaut und mit einem Einsatzstück versehenen, deren Ausbildung ein Verschwenken zulässt. Weitere Armlehnen dieser Art offenbaren die US-A-6,017,091 und die US-A-5.415.459.

Dazu bildet diese Armlehne einen zweischaligen Hohlkörper, der formschlüssig zusammengefügt aus einer Oberschale und einer Unterschale auf den Armlehnenständer aufgesetzt und an diesem mit Befestigungsmitteln festgesetzt ist. Ein hinteres Befestigungsmittel wirkt als Drehachse und ein vorderes Befestigungsmittel ist in einem gekrümmten Langloch geführt, die das Verschwenken erlauben, welches durch die Langloch-Länge begrenzt ist. Zum Erhalt einer gewünschten Schwenkstellung sind Mittel zum Fixieren der Schwenkposition vorgesehen. Dazu ist eine über eine Querleiste geführte, elastisch vorgespannte Befestigungsspange vorgesehen, die beide mit korrespondierenden Rastmitteln versehen, die Fixierung durch Einrasten ermöglichen, wobei die Verrastung mittels einer Stellvorrichtung aufhebbar ist. Jedoch erlaubt diese Armlehnen-Ausbildung kein Verstellen in horizontaler Ebene zum Anpassen der Armlehnen-Lage an die Körperkonstitution des Benutzers, die darüber hinaus bei wechselnden Benutzern einfach veränderbar ist. Jedoch sind die dort beschriebenen Verstellmöglichkeiten beschränkt, da die Rastmittel nur begrenzte Verstellungen zulassen.

Daraus ergibt sich die Aufgabenstellung der Erfindung, die darauf gerichtet ist, die Nachteile des Standes der Technik zu beheben und eine Armlehne vorzuschlagen, die eine seitliche Verschiebung in im wesentlichen horizontaler Ebene, auch zusammen mit einer Verschwenkung, ermöglicht; in Weiterführung der Aufgabenstellung soll eine Vergrößerung der Anzahl der Einstellmöglichkeiten und eine Verbesserung und Vereinfachung der Verstellung erreicht werden, wobei die so ausgebildete Armlehne wirtschaftlich herstellbar sowie einfach und sicher bedien- und einsetzbar sein soll.

Diese Aufgabenstellung wird nach der Erfindung durch die Merkmale des Kennzeichens der unabhängigen Ansprüche gelöst; vorteilhafte Weiterbildungen und bevorzugte Ausführungsformen beschreiben die abhängigen Ansprüche.

Bei einer ersten Art der Ausführungsformen ist die Armlehne mit zumindest zwei Befestigungsmitteln, etwa Nieten, Schrauben o.dgl., die an dem Einsatzkörper angreifen, an den Armlehnenträger angeschraubt. Dazu weist die Unterschale korrespondierend zur Lage der Befestigungsmittel und der mit diesen zusammenwirkenden Befestigungshülse des Armlehnenständer zwei Langlöcher auf, die quer zur Längserstreckung der Armlehne ausgerichtet und die gerade ausgebildet sind. Mit den Befestigungsmitteln wird so die Armlehne an dem Armlehnenständer befestigt. Dabei ist der Einsatzkörper in der zweischaligen Armlehne schmaler als die Querabmessung deren den Einsatzkörper aufnehmenden Hohlraum. Mit diesen Befestigungsmitteln wird dabei der im Hohlraum der Armlehne angeordnete Einsatzkörper gestellfest fixiert. Die Armlehne ist gegenüber diesem Einsatzkörper verlagerbar, was durch die Langlöcher gewährleistet ist. Dabei sind die Befestigungsmittel so ausgebildet, dass bei Anziehen dieser Befestigungsmittel eine dieses Verschieben ermöglichende Lose verbleibt, so dass eine seitliche Verschiebung ermöglicht wird. Die so befestigte zweischalige Armlehne ist somit gegenüber dem Einsatzkörper - und so auch gegenüber dem Armlehnenständer - seitlich verschiebbar. Um ein paralleles Verschieben zu gewährleisten, sind im Grund des den Einsatzkörper aufnehmenden Hohlraums der Unterschale Leisten vorgesehen, die in im Einsatzkörperunterteil vorgesehene Nuten eingreifen.

Dabei wird der Weg der Armlehne nach innen oder nach außen durch das Anlegen des Einsatzkörpers an die eine oder die andere der seitlichen Innenwandungen des Hohlraumes in der Armlehne begrenzt. Um den Verschiebeweg zu definieren ist eine Rasteinrichtung vorgesehen, die - über die seitlichen Begrenzungsanschläge hinaus - für zumindest eine mittlere Stellung einrastet (vorteilhaft werden noch weitere Raststellungen vorgesehen). Diese Rasteinrichtung wird vorteilhaft von einem Rastkörper gebildet, der in entsprechende Nuten eingreift. Dieser Rastkörper - etwa eine Kugel oder ein Zylinder - wird so federnd gelagert, dass er aus einer Raststellung mit relativ geringer Kraft ausgehoben werden kann, in die nächste Raststellung jedoch von selbst einfällt. Als Federung eignen sich im Grundsatz alle Federelemente; eine bevorzugte Federlagerung erfolgt zweckmäßig über einen elastomeren Einsatzkörper mit weich-elastischen Eigenschaften.

In einer vorteilhaften Weiterbildung ist der im inneren der zweischaligen Armlehne vorgesehene Einsatzkörper zweiteilig ausgebildet - er weist ein Einsatzkörperunterteil und ein Einsatzkörperoberteil auf. Das Einsatzkörperoberteil ist mit zwei Schrauben an dem Armlehnenständer befestigt. Das mit dem Einsatzkörperoberteil zusammenwirkende Einsatzkörperunterteil ist mit diesem durch ein Drehgelenk verbunden. Durch diese Ausbildung wird das Einsatzkörperoberteil gegenüber dem gestellfesten Einsatzkörperunterteil schwenkbar. Dabei ist das Einsatzkörperunterteil vorteilhaft etwa X-förmig ausgebildet. Seine Arme stehen dabei so ab, dass ihre in geraden Schenkeln auslaufenden Enden sich einseitig an die Innenwände des den Einsatzkörper aufnehmenden Hohlraumes anlegen können, um die Querverschiebung zu begrenzen.

Bei dieser Ausbildung sind die beiden Teile des Einsatzkörpers über das Drehgelenk verbunden. Da das Einsatzkörperoberteil durch die Verschraubung mit dem Armlehnenständer gestellfest angeordnet ist, ist somit das Einsatzkörperunterteil gegenüber diesem um die Achse des Drehgelenks verschwenkbar. Das Einsatzkörperunterteil ist jedoch über die in seine Nuten eingreifenden Leisten auf der Innenseite der Unterschale mit diesem - und somit mit der gesamten zweischaligen Armlehne gekoppelt. Ein Verschwenken des Einsatzkörperunterteils gegenüber dem Einsatzkörperoberteil hat somit ein Verschwenken der Armlehne insgesamt zur Folge. Rastmittel zwischen Armlehnenober- und Armlehnenunterschale stellen sicher, dass eine einmal eingenommene Stellung nicht unbeabsichtigt verlassen wird, und dass eine gewünschte Stellung wieder gefunden werden kann.

Bei einer zweiten Art der Ausführungsformen ist das in der Armlehne angeordnete Einsatzstück an dem Armlehnenträger mittels eines Verbindungsstückes festgelegt, das durch ein in der Unterschale vorgesehenes Fenster geführt ist. Nach Festlegen des Verbindungsstückes in dem Armlehnenträger bleibt eine die seitliche Bewegbarkeit des Einsatzstückes ermöglichende Lose bestehen. Das gegenüber der Breite des Hohlraumes schmalere Einsatzstück weist dabei auf der der Armlehnenoberschale oder dem Armlehnenunterteil zugewandten Seite zumindest zwei im wesentlichen rechtwinklig abstehende Rastnasen auf, die mit auf der Innenseite von Unter- oder Oberschale vorgesehenen Rastmulden als Rastmittel zusammenwirken. Diese Rastmulden sind dabei auf der einen, den Rastnasen zugeordneten Innenseite in einer Vielzahl voneinander beabstandet flächig verteilt angeordnet.

Als Rastmittel sind auf einer der Seiten des Einsatzstückes und auf der dieser Seite zugeordneten Innenseite des Gehäuses zumindest zwei im wesentlichen rechtwinklig abstehende Rastnasen sowie mit diesen zusammenwirkende Rastmulden vorgesehen. Dabei ist es zunächst ohne Bedeutung, welche der Innenseiten die Rastmulden und welche die Rastnasen aufweist. Während die Rastnasen auf der einen Fläche voneinander beabstandet sind, sind die Rastmulden auf der dieser Fläche zugeordneten anderen Fläche flächig verteilt angeordnet. Dabei befindet sich eine Vielzahl von Rastmulden auf dieser Seite. Bei diesen so gebildeten Rastmitteln sitzen die Rastnasen in einer der passend liegenden Rastmulde, deren Anordnung so ist, dass der Abstand der Rastnasen und die Abstände der Rastmulden kompatibel zueinander sind. Mit dieser Kompatibilität wird erreicht, dass für die Rastnasen Rastmulden passend liegen.

In einer vorteilhaften Weiterbildung dieser Ausführungsform sind die Rastnasen an dem Einsatzstück so angeordnet, dass sie dem Unterteil zugewandt sind. Die Rastnasen stehen dabei von dieser Seite im wesentlichen rechtwinklig auf das Unterteil gerichtet ab. Das Unterteil ist mit den Rastmulden versehen. Diese sind über nahezu die gesamte Innenseite des Unterteils erstreckt. Daher kann das Einsatzstück in Tiefenrichtung und in Weitenrichtung verschoben werden, sowie auch in den Armlehnen-Ebenen verschwenkt werden. Diese Anordnung der Rastmittel lässt somit alle gewünschten Bewegungen der Armlehne zu.

Bei dieser Ausbildung ist das Unterteil des Armlehnengehäuses im Bereich der Verbindung von Armlehnenträger mit dem Einsatzstück offen. Dieses offene Fenster in einer vom Bewegungsbereich vorgegebenen Größe stellt eine Gefahrenstelle dar, da hier eine Quetschmöglichkeit für Finger gegeben ist. Um diese Gefahrenstelle abzudecken, wird vorteilhaft ein Fingerschutz vorgesehen, der so angeordnet ist, dass das Fenster im Unterteil durch den Fingerschutz abgedeckt ist. Dieser wird vorteilhaft von einer ersten und einer zweiten Kulissenplatte gebildet. Beide Kulissenplatten weisen Kulissenschlitze auf, die gegeneinander im Winkel stehen. So kann z.B. die erste Kulissenplatte einen rechtwinklig zur Längserstreckung der Armlehne ausgerichteten Kulissenschlitz aufweisen und mit der zweiten Kulissenplatte zusammenwirken, die mit einem Kulissenschlitz in einem Winkel zur Längserstreckung der Armlehne versehen ist. Dabei ist die Weite der Kulissenschlitze auf die Abmessung des Ansatzstutzens abgestimmt. Mit dieser Ausbildung öffnet sich im Überschneidungsbereich dieser beiden Kulissenschlitze ein auf die Abmessung des Ansatzstutzens zwischen Armlehnenträger und Einsatzstück abgestimmtes Fenster, durch das dieser Ansatzstutzen geführt ist und deckt so das große, vom Bewegungsspielraum der Armlehne vorgegebene Fenster im Unterteil so ab, dass Quetschungen von Fingern ausgeschlossen werden können. Damit ist durch die beiden Kulissenplatten ein wirksamer Fingerschutz gegeben.

Der Winkel, unter dem der Kulissenschlitz der zweiten Kulissenplatte gegen die Längserstreckung der Armlehne verläuft, liegt vorteilhaft im Bereich von 45°. Die Kulissenplatten sind auf dem Unterteil in Richtung der Längserstreckung der Armlehne frei bewegbar. Dabei läuft die dem Unterteil zugewandte Kulissenplatte auf diesem Unterteil, während die zweite Kulissenplatte auf der ersten Kulissenplatte läuft. Dabei sorgt entsprechende Oberflächenbehandlung für einen reibungsarmen Lauf. Auch können entsprechend Führungen vorgesehen sein.

Um eine wirtschaftliche Herstellung der Armlehne zu ermöglichen sind zumindest die Armlehnenoberschale und die Unterschale vorteilhaft als spritzgegossene oder formgeschäumte Kunststoffteile ausgebildet. Die Polsterung der Armlehnenoberschale wird vorteilhaft aufgeschäumt. Weiter sind die beiden Einsatzkörperteile ebenfalls Kunststoffteile, die vorteilhaft als Spritzgussteile ausgebildet, wirtschaftlich hergestellt werden können.

Das Wesen der Erfindung wird an Hand der in den Figuren 1 bis 6 dargestellten Ausführungsbeispiele näher erläutert; dabei zeigen:
- Fig. 1:: Armlehne erster Art (Explosionsdarstellung);
- Fig. 2:: Armlehne nach Fig. 1 mit Einsatzkörper in der Hohlraum der Unterschale (ausgebrochen)
- Fig. 3:: Armlehne zweiter Art (Explosionsdarstellung - teilgeschnitten)
- Fig. 4:: Armlehne nach Fig. 3 (Längs-Schnitt IV-IV, Fig. 5);
- Fig. 5:: Armlehne nach Fig. 3 - Aufsicht;
- Fig. 6:: Armlehne nach Fig. 3 - Untersicht;

In der Ausführungsform erster Art ist die Armlehne 10 auf einen Armlehnenträger 1 aufgesetzt, dessen Unterteil rohrförmig ausgebildet, eine Hohlraum 2 aufweist, in den ein (nicht näher dargestellter) Armlehnenständer ggf. mit einem Mechanismus zur Höhenverstellung eingeführt werden kann, und der seinerseits am Untergestell des Stuhles/Sessels befestigt ist. Die Armlehne 10 erster Art selbst ist zweischalig mit einer Armlehnenunter- und einer -oberschale 11, 16, letztere in aller Regel mit gepolsterter Armauflage 3. Dabei sind Armlehnenoberschale 16 und Armlehnenunterschale 11 so ausgeformt, dass sich beim Zusammenfügen zwischen ihnen ein Hohlraum bildet, der noch mit Querwänden 11.2 abgeteilt sein kann, und in den ein Einsatzkörper 20 eingefügt ist.

Zur Befestigung der Armlehne 10 an dem Armlehnenträger 1 sind Schrauben 17 vorgesehen, mit denen der Einsatzkörper 20 mit einer am oberen Ende des Armlehnenträgers 1 angeordneten, mit korrespondierenden Gewindelöcher. Gewindehülsen o.dgl. versehenen Halteplatte (nicht näher dargestellt) fest verbunden ist. Diese Schrauben 17 sind durch in der Armlehnenunterschale 11 vorgesehne Langlöcher 12 geführt, die ein seitliches Verschieben der Armlehne 10 erlauben. Die Armlehnenoberschale 16 übergreift mit ihren Randbereichen 16.1 die Randbereiche 11.1 der Armlehnenunterschale 11, so dass beide form- und/oder kraftschlüssig fest miteinander verbunden sind. Somit ist die Armlehne 10 auch mit dem Armlehnenträger 1 fest verbunden.

Zum Verschieben ist die Innenseite der Armlehnenunterschale 11 mit Querleisten 14 versehen. Korrespondierend dazu weist der Einsatzkörper 20 auf der der Innenseite der Armlehnenunterschale 11 zugeordneten Seite Quernuten 26 auf, die mit diesen Querleisten 14 zusammenwirkend das seitliche Verschieben der Armlehne 10 gegenüber dem Einsatzkörper 20 und somit auch gegenüber dem Armlehnenträger 1 ermöglichen. Mit dieser seitlichen Verschiebbarkeit wird die Weite zwischen den beiden Armlehnen eines Stuhles oder eines Sessels auf die Bedürfnisse abgestellt. Um die gewünschten Stellungen reproduzierbar einstellen zu können, wird zumindest eine der Querleisten 14 mit voneinander beabstandeten Ausnehmungen 14.1 versehen, in die an der Innenseite der korrespondierenden Nut angeordnete Vorsprünge einrasten und so die erreichte Stellung markieren.

Vorteilhaft ist der Einsatzkörper 20 seinerseits aus einem Einsatzkörperoberteil 21 und einem Einsatzkörperunterteil 23 zusammengesetzt. Dabei weist das Einsatzkörperoberteil 21 einen länglichen Grundkörper auf, der sich in Richtung der Längserstreckung der Armlehne 10 erstreckt, und der mit einer zentralen Öffnung 21.2 zur Aufnahme des zylindrischen Ansatzes 27 des Einsatzkörperunterteils 23 versehen ist. In Höhe dieser zentralen Öffnung 21.2 sind seitliche Ausleger 21.1 vorgesehen, deren äußere Randbereiche mit Rastnuten 22 versehen sind. Diese Rastnuten 22 korrespondieren mit den beiden Rastleisten 23.1, die beidseits des zylindrischen Ansatzes 27 radial verlaufend auf der dem Einsatzkörperoberteil 21 zugewandten Innenseite des Einsatzkörperunterteils 23 angeordnet sind, und deren Länge zumindest dem seitlichen Verschiebeweg der Armlehne 10 entspricht. Diese Rastleisten 23.1 wirken mit den Rastnuten 22 so zusammen, dass ein Verdrehen der Armlehne 10 in von dem Abstand der Rastnuten 22 vorgegebenen Schritten ermöglicht wird.

Das Einsatzkörperunterteil 23 ist etwa "X"-förmig ausgebildet. Dazu sind an seinem Mittelteil in Längsrichtung weisende Arme 25 angesetzt, die an ihren Außenseiten parallel zur Längsachse des Einsatzkörperunterteils 23 begrenzt sind. Das Mittelteil ist mit einem zylindrischen Ansatz 27 versehen, der in die zentrale Öffnung 21.2 des Einsatzkörperoberteils 21 eingeführt, dessen Verdrehbarkeit gegenüber dem Einsatzkörperunterteil 23 sicher stellt.

Zentral in der Unterseite des Einsatzkörperunterteils 23 ist eine Ausnehmung 28 vorgesehen, in die ein Rastkörper 29 eingesetzt und mittels eines Federkörpers 29.1 federnd gelagert ist. Dieser Rastkörper 29 wirkt mit in den Leisten 14 der Armlehnenunterschale 11 vorgesehenen Ausnehmungen 14.1 als Rastvertiefungen zusammen. Dabei sorgt der Federkörper 29.1 dafür, dass der Rastkörper 29 mit hinreichender Kraft in die Rastvertiefungen 14.1 einfällt, aber dass der Rastkörper 29 zum seitlichen Verschieben der Armlehne 10 mit relativ geringem Kraftaufwand aus der entsprechenden Rastvertiefung 14.1 gehoben werden kann.

Die zweite Art der Armlehne 30 ist in aller Regel mit gepolsterten Armauflagen 3 der Armlehnenoberschale 36, die mit seitlichen Übergriffen 36.1 versehen ist, versehen. Diese Übergriffe 36.1 wirken mit der Armlehnenunterschale zusammen und nehmen diese - hier als plattenförmig Armlehnenunterteil 31 dargestellt - auf, wie in Fig. 4 und 6 zu erkennen. Das Armlehnenunterteil 31 ist mittels der Schrauben 37 mit der Armlehnenoberschale 36 verbunden. Der Abstand kann dabei durch Hülsen in der Armlehnenoberschale 36 oder auf dem Armlehnenunterteil 31 oder durch als entsprechende Abstandsschrauben ausgebildete Schrauben 37 eingehalten werden. Das Armlehnenunterteil 31 weist - wie in Fig. 6 - Untersicht - zu erkennen - eine (relativ) große Ausnehmung als Fenster 33 auf, durch das das stutzenartig ausgebildete Verbindungsstück 49, mit dem die Armlehne 30 an dem Armlehnenträger 1 (Fig. 1) festgelegt ist, geführt ist. Diese Durchführung durch dieses Fenster 33 ist mit einem Abdeckring 49.1 teilweise abgedeckt.

Im Inneren der von Armlehnenoberschale 36 und Armlehenunterteil 31 gebildeten Armlehne befindet sich ein Hohlraum, in dem das Einsatzstück 40 zweiter Art mit einem rhombischem Körper 41 angeordnet ist. An dieses ist das Verbindungsstück 49 angesetzt, das in dem Armlehnenständer 1 eingeführt und dort (und somit auch gegenüber dem Armlehnenträger - nicht dargestellt) festgelegt ist. An den beiden Enden des rhombisch ausgebildeten Einsatzstückes 40 sind Aufnahmen 42 für Rastnasen 43, welche als Kugeldruckstücke ausgebildet sind, vorgesehen, in die diese mit ihren Stiftansätzen 43.1 eingesetzt sind. Diese Rastnasen 43 wirken mit den Rastmulden 34 auf der Innenseite des Armlehnenunterteils 31 zusammen; das Einfallen der Rastnasen 43 in diese Rastmulden 34 bestimmen die Position der Armlehne 30, wobei die Längsnute 35 ein schnelles Wiederfinden der Grundstellung erlaubt.

Die rhombische Ausbildung des Körpers 41 des Einsatzstückes 40 der zweiten Art erlaubt es, die Armlehne 30 zweiter Art sowohl in Richtung ihrer Längserstreckung und quer dazu zu verschieben, sowie auch in horizontaler Ebene zu verdrehen.

Um für die Verstellbarkeit dieser Armlehne 30 zweiter Art einen hinreichend großen Bereich zu erreichen, muss das Fenster 33 eine hinreichende Größe haben, so dass die Gefahr für ein Quetschen von Fingern nicht ausgeschlossen werden kann. Daher ist zwischen dem Einsatzstück 40 und dem Unterteil 31 ein Fingerschutz angeordnet, der diese Gefahren des Quetschens von Fingern unterbindet. Um aber trotz der Größe des Fensters 33 einen wirksamen Fingerschutz zu erreichen, ist auf der Innenseite des Unterteils 31 eine erste, das Fenster 33 abdeckende Kulissenplatte 45 vorgesehen, die zwischen beidseits des Fensters 33 angeordneten Führungsleisten 33.1 liegend von diesen so geführt ist, dass sie in Richtung der Längserstreckung der Armlehne 30 zweiter Art frei hin und her bewegt werden kann. Diese erste Kulissenplatte 45 weist einen Kulissenschlitz 45.1 auf, durch den das Verbindungsstück 49 geführt ist. Bei einer Bewegung die Armlehne 30 in Richtung ihrer Längserstreckung wird diese Kulissenplatte 45 von dem gestellfesten Verbindungsstück 49 festgehalten und verlagert sich gegenüber dem Armlehnenunterteil 31 entsprechend (s. Fig. 3 - in Fig. 5 ist diese erste Kulissenplatte 45 durch das Fenster 33 sichtbar).

Zum Abdecken des offenen Bereichs des Kulissenschlitzes 45.1 der ersten Kulissenplatte 45 ist auf dieser eine zweite Kulissenplatte 48 vorgesehen, die von seitlich angeordneten, erhöhten Seitenrändern 46 der ersten Kulissenplatte 45 geführt und ebenfalls in Richtung der Längserstreckung dieser Armlehne 30 zweiter Art bewegbar ist. Die Längsbewegung dieser zweiten Kulissenplatte wird dabei durch Endleisten 47 begrenzt, mit denen die erste Kulissenplatte 45 versehen ist. Auch diese zweite Kulissenplatte 48 weist einen Kulissenschlitz 48.1 auf, der jedoch im Winkel von etwa 45° gegenüber der Richtung der Längserstreckung der Armlehne 30 angestellt ist, und durch den das Verbindungsstück 49 ebenfalls geführt ist. Bei einer Bewegung der Armlehne 30 zweiter Art wird diese zweite Kulissenplatte 48 ebenfalls durch dieses Verbindungsstück 49 festgehalten, wobei eine Querbewegung über die Schräge des Kulissenschlitzes 48.1 eine Längsbewegung der zweiten Kulissenplatte 48 erzwingt. Somit folgt der von der Überschneidung beider Kulissenschlitze 45.1 und 48.1 gebildete Durchlass Bewegung des Einsatzstückes 49, wobei der freie, das Durchtreten ermöglichende Bereich in seiner Größe gegenüber der Größe des Fensters 33 wesentlich verkleinert ist und - bei entsprechend gewählter Weite der Kulissenschlitze 45.1 und 48.1 - im wesentlichen dem Durchmesser des Verbindungsstückes 49 entspricht - das Fenster 33 ist dadurch abgedeckt. Quetschgefahren sind unterbunden. Dabei gewährleisten endständige Abstandsleisten 47 auf der ersten Kulissenplatte 45, dass ein für diese freie Bewegbarkeit der zweiten Kulissenplatte 48 notwendiger Abstand zwischen der ersten Kulissenplatte 45 und der Unterseite des Einsatzstückes 40 der zweiter Art eingehalten ist.

Das Zusammenwirken zeigt die auseinandergezogene Darstellung der Armlehne 30 zweiter Art mit Armlehnenoberschale 36 und Armlehnenunterteil 31 der Armlehne 30 zweiter Art, das mittels der durch die Schraublöcher 32 geführten und im Armlehnenoberteil 36 festgelegten Schrauben 37 an die Armlehnenoberschale 36 angeschraubt wird. Zwischen der Armlehnenoberschale 36 und dem Armlehnenunterteil 31 ist das mit dem stutzenförmig ausgebildeten Verbindungsstück 49 versehene Einsatzstück 40 zweiter Art angeordnet. Durch die Verbindung mit dem (nicht näher dargestellten) Armlehnenträger ist dieses Einsatzstück 40 "Gestellfest", dagegen ist die von Armlehnenoberschale 36 und Armlehnenunterteil 31 gebildete Armlehne 30 zweiter Art gegenüber dem Einsatzstück 40 und somit auch gegenüber dem Armlehnenträger 1 bewegbar, wobei das Fenster 33 den Bewegungsbereich begrenzt. Das Einsatzstück 40 ist auf beiden Seiten mit Rastnasen 43 versehen, wozu die beiden Enden des rhombischen Einsatzstückes 40 Aufnahmen 42 aufweisen, in die die Rastnasen 43 mit ihren Stiftansätzen 43.1 eingesetzt sind. Diese Rastnasen 43 wirken mit den Rastmulden 34 zusammen, die über nahezu die gesamte Fläche der Innenseite des Armlehnenunterteils 31 verteilt sind. Durch diese Verrastungen wird die freie Bewegbarkeit der Armlehne 30 gegenüber dem Armlehnenträger 1 in eine schrittweise Bewegbarkeit verändert, wobei jedoch eine eingenommene Stellung der Armlehne 30 zweiter Art fixiert ist und nur mit einem gewissen Kraftaufwand verändert werden kann.

## Patentansprüche

1. Armlehne, die auf einem Armlehnenständer (1) insbesondere höhenverstellbar befestigt ist und die zweischalig ausgebildet eine Armlehnenunterschale (11) und eine Armlehnenoberschale (16) sowie einen Einsatzkörper (20) in einem Hohlraum (2) zwischen beiden aufweist.
• wobei die Armlehnenoberschale (16) insbesondere eine gepolsterte Armauflage (3) besitzt,
• wobei der in dem von Armlehnenoberschale (16) und Armlehnenunterschale (11) gebildeten Hohlraum (2) angeordnete Einsatzkörper (20) aus zwei Teilelementen in Form eines Einsatzkörperoberteiles (21) und eines Einsatzkörperunterteiles (23) besteht,
• wobei ein Teilelement über mindestens zwei Befestigungsschrauben (17), die durch quer zur Längserstreckung der Armlehne ausgerichtete, gerade Langlöcher (12) in der Armlehnenunterschale (11) geführt sind, mit dem Armlehnenständer (1) fest verbunden ist,
• wobei nach Anziehen der Befestigungsschrauben (17) eine seitliche Verschiebbarkeit sowie eine Schwenkbarkeit gegenüber der Armlehnenlängsachse der Armlehnenunterschale (11) gegenüber dem am Armlehnenständer (1) festgelegten Teilelement gegeben ist,
**dadurch gekennzeichnet, dass**
die beiden den Einsatzkörper (20) bildenden Teilelemente in Form des Einsatzkörperoberteiles (21) und des Einsatzkörperunterteiles (23) durch ein zwischen den Befestigungsschrauben (17)angeordnetes separates Drehgelenk mit vertikaler Drehachse (21.2. 27) miteinander verbunden sind, welches die Schwenkbarkeit der Armlehnenunterschale (11) und der mit dieser verbundenen Armlehnenoberschale (16) ermöglicht.

2. Armlehne nach Anspruch 1,
**dadurch gekennzeichnet, dass**
das Einsatzkörperunterteil (23) auf der der Armlehnenunterschale (11) zugewandten Seite zumindest eine Quernute (26), vorzugsweise drei Quernuten (26) aufweist, wobei mindestens eine auf der Innenseite der Armlehnenunterschale (11) angeordnete Querleiste (14) in die korrespondierende Quernute/Quernuten (26) eingreift.

3. Armlehne nach Anspruch 2,
**gekennzeichnet durch**
eine die seitliche Verschiebbarkeit der Armlehnenunterschale (11) und der damit verbundenen Armlehnenoberschale (16) definierende und die Einstellung fixierende Rasteinrichtung, vorzugsweise gebildet von einem im Bereich der Unterseite des Einsatzkörpers (20) angeordneten Rastkörper (29), der in einer quer zur Längserstreckung der Armlehne liegenden nutartige Ausnehmung (28) federnd gelagert ist und mit zumindest einer Ausnehmung (14.1) als Rastvertiefung auf der Innenseite der Armlehnenunterschale (11) zusammenwirkt.

4. Armlehne nach Anspruch 3,
**dadurch gekennzeichnet, dass**
als Rastkörper (29) ein zylindrischer Körper vorgesehen ist, der in der nutartigen Ausnehmung (28) vorzugsweise mittels eines elastomeren Federkörpers (29.1) federnd gelagert ist.

5. Armlehne nach einem der Ansprüche 1 bis 4.
**dadurch gekennzeichnet, dass**
das Einsatzkörperunterteil (23) im wesentlichen X-förmig mit einem Mittelteil und davon ausgehenden, in Längsrichtung weisenden auskragenden Armen (25) versehen ist, wobei die Außenkontur der Arme (25) der Längsseite der Innenkontur des Hohlraumes in der Armlehnenunterschale (11) entspricht.

6. Armlehne nach einem der Ansprüche 3 bis 5,
**dadurch gekennzeichnet, dass**
das Einsatzkörperunterteil (23) einen zylindrischen Ansatz (27) aufweist, der zur Bildung des Drehgelenkes in eine korrespondierende Öffnung (21.2) im Einsatzkörperoberteil (21) eingeführt ist, wobei die den Rastkörper (29) aufnehmende nutförmige Ausnehmung (28) im Einsatzkörperunterteil (23) mittig unter dem zylindrischen Ansatz (27) vorgesehen ist.

7. Armlehne nach einem der Ansprüche 1 bis 6,
**dadurch gekennzeichnet, dass**
zum Fixieren der Schwenkeinstellung von Armlehnenoberschale (16) und Armlehnenunterschale (11) Drehrasten vorgesehen sind, gebildet von radial verlaufenden Rastnuten (22), die an dem Einsatzkörperoberteil (21) vorgesehen sind, und mit diesen zusammenwirkenden radialen Rastleisten (23.1) auf der dem Einsatzkörperoberteil (21) zugewandten Seite des Einsatzkörperunterteils (23).

## Claims

1. Armrest, which is attached to an armrest stand (1), especially in a height-adjustable manner, which is designed as two shells, and which provides a lower armrest shell (11), an upper armrest shell (16) and an insert element (20) within a hollow cavity (2) between the two shells,
- wherein, in particular, the upper armrest shell (16) provides an upholstered arm pad (3),
- wherein the insert element (20) arranged within the hollow cavity (2) formed by the upper armrest shell (16) and the lower armrest shell (11) consists of two parts in the form of an upper insert component (21) and a lower insert component (23),
- wherein one insert component is connected rigidly to the armrest stand (1) via at least two fastening screws (17), which pass through straight, oblong apertures (12) in the lower armrest shell (11) orientated transversely to the longitudinal extension of the armrest,
- wherein, after the tightening of the fastening screws (17), a lateral mobility and rotatability relative to the longitudinal armrest axis of the lower armrest shell (11) is provided relative to the insert component fixed to the armrest stand (1),
**characterised in that**
the two insert components forming the insert element (20) in the form of the upper insert component (21) and the lower insert component (23) are connected to one another by a separate rotary joint with a vertical axis of rotation (21.2, 27) arranged between the fastening screws (17), which allows the rotation of the lower armrest shell (11) and the upper armrest shell (16) connected to the latter.

2. Armrest according to claim 1,
**characterised in that**,
on the side facing towards the lower armrest shell (11), the lower insert component (23) provides at least one transverse groove (26), preferably three transverse grooves (26), wherein at least one transverse strip (14) disposed on the inner side of the lower armrest shell (11) engages in the corresponding transverse groove/grooves (26).

3. Armrest according to claim 2,
**characterised by**
a locking device, which defines the lateral mobility of the lower armrest shell (11) and the associated upper armrest shell (16) and fixes the adjustment, and which is preferably formed by a locking element (29) disposed in the region of the lower side of the insert element (20), which is mounted in a resilient manner in a groove-like recess (28) disposed transversely to the longitudinal armrest extension and which cooperates as a locking indentation with at least one recess (14.1) on the inner side of the lower armrest shell (11).

4. Armrest according to claim 3,
**characterised in that**
a cylindrical element, which is mounted in a resilient manner in the groove-like recess (28) preferably by means of an elastomer resilient element (29.1), is provided as the locking element (29).

5. Armrest according to any one of claims 1 to 4,
**characterised in that**
the lower insert component (23) is substantially X-shaped with a central portion and arms (25) extending outwards in the longitudinal direction, wherein the outer contour of the arms (25) of the longitudinal side corresponds to the inner contour of the hollow cavity in the lower armrest shell (11).

6. Armrest according to any one of claims 3 to 5,
**characterised in that**
the lower insert component (23) provides a cylindrical shoulder (27), which is introduced into a corresponding opening (21.2) in the upper insert component (21) in order to form the rotary joint, wherein the groove-shaped recess (28) accommodating the locking element (29) is provided in the lower insert component (23) centrally below the cylindrical shoulder (27).

7. Armrest according to any one of claims 1 to 6,
**characterised in that**
rotary latches, formed by radially-extending locking grooves (22), which are provided on the upper insert component (21), and radial locking strips (23.1) on the side of the lower insert component (23) facing towards the upper insert component (21) and cooperating with the latter, are provided in order to fix the rotational adjustment of the upper armrest shell (16) and the lower armrest shell (11).

## Revendications

1. Accoudoir, qui est fixé, en particulier de manière réglable en hauteur, sur un montant d'accoudoir (1) et qui, formé par deux coques, comporte une coque inférieure d'accoudoir (11) et une coque supérieure d'accoudoir (16), ainsi qu'un corps intérieur (20) inséré dans une cavité (2) entre les deux coques,
- la coque supérieure d'accoudoir (16) possédant en particulier un repose-bras (3) rembourré,
- le corps intérieur (20), monté dans la cavité (2) formée par la coque supérieure d'accoudoir (16) et la coque inférieure d'accoudoir (11), étant formé par deux éléments partiels formant un élément de corps supérieur (21) et un élément de corps inférieur (23),
- un élément partiel étant assemblé de manière fixe au montant d'accoudoir (1), par l'intermédiaire d'au moins deux vis de fixation (17) qui sont guidées à travers des trous oblongs (12) droits, réalisés dans la coque inférieure d'accoudoir (11) et sont orientés transversalement à la dimension longitudinale de l'accoudoir,
- la coque inférieure d'accoudoir (11) pouvant, par rapport à l'élément partiel fixé contre le montant d'accoudoir (1), coulisser latéralement et pivoter par rapport à l'axe longitudinal de l'accoudoir une fois que les vis de fixation (17) sont serrées,
**caractérisé en ce que** les deux éléments partiels, sous la forme de l'élément de corps supérieur (21) et de l'élément de corps inférieur (23), formant le corps intérieur (20) sont assemblés l'un à l'autre par une articulation rotative séparée, avec un axe de rotation (21.2, 27) vertical, laquelle est agencée entre les vis de fixation (17) et permet le pivotement de la coque inférieure d'accoudoir (11) et de la coque supérieure d'accoudoir (16) assemblée à cette dernière.

2. Accoudoir selon la revendication 1, **caractérisé en ce que** l'élément de corps inférieur (23), sur le côté orienté vers la coque inférieure d'accoudoir (11), comporte au moins une rainure transversale (26), de préférence trois rainures transversales (26), sachant qu'au moins l'une des baguettes transversales (14), agencées sur la face intérieure de la coque inférieure d'accoudoir (11), s'engage dans la/les rainure(s) transversale(s) (26) correspondantes.

3. Accoudoir selon la revendication 2, **caractérisé par** un dispositif de blocage, qui définit la possibilité de coulissement latéral de la coque inférieure d'accoudoir (11) et de la coque supérieure d'accoudoir (16) assemblée à celle-ci et bloque le réglage et qui est formée de préférence par un corps de blocage (29), qui est agencé dans la zone de la face inférieure du corps intérieur (20) et qui est logé de manière élastique dans un évidement (28), en forme de rainure orientée transversalement au sens longitudinal de l'accoudoir, et qui coopère avec au moins un évidement (14.1) formant un creux de blocage sur la face intérieure de la coque inférieure d'accoudoir (11).

4. Accoudoir selon la revendication 3, **caractérisé en ce que**, pour former le corps de blocage (29), il est prévu un corps cylindrique, qui est logé de manière élastique, de préférence au moyen d'un corps élastique (29.1) en élastomère, dans l'évidement (28) en forme de rainure.

5. Accoudoir selon l'une quelconque des revendications 1 à 4, **caractérisé en ce que** l'élément de corps inférieur (23), sensiblement en forme de X, est muni d'une partie centrale et de bras (25) en porte-à-faux, partant de celle-ci et orientés dans le sens longitudinal, le contour extérieur des bras (25) correspondant au côté longitudinal du contour intérieur de la cavité dans la coque inférieure d'accoudoir (11).

6. Accoudoir selon l'une quelconque des revendications 3 à 5, **caractérisé en ce que** l'élément de corps inférieur (23) comporte une saillie (27) cylindrique qui, pour former l'articulation rotative, est introduite dans un orifice (21.2) correspondant dans l'élément de corps supérieur (21), l'évidement (28) en forme de rainure recevant le corps de blocage (29) étant prévu au milieu dans l'élément de corps inférieur (23) en dessous de la saillie (27) cylindrique.

7. Accoudoir selon l'une quelconque des revendications 1 à 6, **caractérisé en ce que**, pour bloquer le réglage obtenu par pivotement de la coque supérieure d'accoudoir (16) et de la coque inférieure d'accoudoir (11), il est prévu des arrêts de rotation, qui sont formés par des rainures d'arrêt (22), orientées dans le sens radial et prévues sur l'élément de corps supérieur (21) et par des baguettes d'arrêt (23.1) radiales, coopérant avec lesdites rainures d'arrêt et prévues sur la face de l'élément de corps inférieur (23), orientée vers l'élément de corps supérieur (21).
